# EUROPÄISCHE PATENTSCHRIFT

(11) **EP 0 831 442 B1**
(45) Veröffentlichungstag und Bekanntmachung des Hinweises auf die Patenterteilung: **04.12.2002**
(21) Anmeldenummer: 97116204.5
(22) Anmeldetag: 18.09.1997
(51) Int. Cl.: G08B 13/06, E05B 45/06, E05C 9/06

(54) **Einbruchsicherung**
Anti burglary device
Dispositif de sécurité contre l'effraction

(30) Priorität: 19.09.1996 DE 19638359
(43) Veröffentlichungstag der Anmeldung: 25.03.1998
(73) Patentinhaber: PaX AG, 55218 Ingelheim (DE)
(72) Erfinder: Struth, Fritz, Dr., 55218 Ingelheim (DE)
(74) Vertreter: Draudt, Axel Hermann Christian, Dipl.-Ing.

(56) Entgegenhaltungen:
- EP-A- 0 385 206
- DE-A- 3 936 084

## Beschreibung

Die vorliegende Erfindung betrifft eine Einbruchsicherung für Fenster/Türen nach Oberbegriff von Anspruch 1.

Derartige Einbruchsicherungen sind bekannt. Hierfür werden beispielsweise die DE-OS 44 32 221, die DE-OS 44 04 548, die DE-OS 42 21 585 und die DE-OS-39 36 084 genannt. Bei diesen Einbruchsicherungen liegt mechanische Trennung eines ersten Aufbruchwiderstandes von einem zweiten Aufbruchwiderstand vor. Zwischen den beiden Aufbruchwiderständen hat der Flügel einen Freigang. Hierzu weisen die beiden Aufbruchwiderstände einen vorbestimmten Abstand auf. Innerhalb des Freigangs wird dann das alarmauslösende Element irreversibel verformt. Durch die irreversible Verformung wird das Alarmsignal erzeugt.

Die Aufbruchwiderstände werden realisiert durch Schließstellen zwischen Flügelrahmen und Blendrahmen. Dabei soll der erste Aufbruchwiderstand relativ schwach sein, während der zweite Aufbruchwiderstand dem Einbrecher erhebliche Haltekräfte entgegensetzt um ihn zeitlich zu binden. Dieser Grundgedanke macht Sinn, wenn man berücksichtigt, daß der Schwellwertindikator, der das alarmauslösende Element darstellt, betätigt worden sein soll, zeitlich bevor der zweite Aufbruchwiderstand angegangen wird. Zu diesem Zeitpunkt erfolgte damit bereits der Alarm, so daß die Ordnungskräfte anrücken können.

Ein grundsätzliches Problem bei derartigen Einbruchsicherungen besteht in der Vermeidung von Fehlalarm. Es muß daher ein sogenannter Filter vorliegen, der eindeutig den Rückschluß zuläßt, daß das betreffende Fenster/die betreffende Tür aufgebrochen werden soll.

Diesen Filter bietet der erste Aufbruchwiderstand, der im Verhältnis zum zweiten Aufbruchwiderstand schwächer ist.

Bei diesem Prinzip muß der erste Aufbruchwiderstand überwunden werden, damit das Alarmsignal erzeugt werden kann. Eine de facto Zerstörung des ersten Aufbruchwiderstands ist daher notwendig. Im Falle alarmauslösender Aufbruchversuche muß daher der erste Aufbruchwiderstand stets erneuert werden.

Ein grundsätzliches Problem derartiger Einbruchsicherung besteht aber auch darin, daß mit Überwinden des ersten Aufbruchwiderstands der Flügelrahmen relativ zum Blendrahmen innerhalb seines Freiweges zwischen erstem und zweitem Aufbruchwiderstand frei beweglich wird. Innerhalb des Freiweges setzt der Flügelrahmen dem Einbrecher keinen Widerstand entgegen. Der Einbrecher wird somit in die Lage versetzt, den zweistufigen Aufbruchwiderstand klar zu erkennen. Derartige Einbruchsicherungen werden daher von professionellen Einbrechern leicht erkannt. Damit ist aber auch die Erkenntnis verbunden, daß mit Erreichen des zweiten Aufbruchwiderstandes eine bereits erfolgte Alarmauslösung höchstwahrscheinlich ist.

Da prinzipiell Einbrecher ihren Tatort vor der Tat ausgiebig auskundschaften und ggf. auch in der Lage sind, Polizeifunk abzuhören, ist das Risiko für den Einbrecher bei derartigen Einbruchsicherungen relativ genau kalkulierbar. Das Risiko wird insofern deutlich vermindert, als daß der Einbrecher infolge des zweistufig aufgebauten Aufbruchwiderstandes klar in Kenntnis seiner eigenen Alarmauslösung gesetzt wird.

Ein weiterer Nachteil dieses Konzepts besteht darin, daß mit Überwinden des ersten Aufbruchwiderstandes die Spaltweiten zwischen Flügelrahmen und Blendrahmen vergrößert werden. Folglich können auch größere und damit stärkere Hebelwerkzeuge eingeführt werden, wodurch die an sich positive Wirkung des zweiten und erhöhten Aufbruchwiderstandes praktisch zumindest teilweise kompensiert wird.

Ein weiterer Nachteil besteht darin, daß mit Überwindung des ersten Aufbruchwiderstandes auch ein zusätzlicher Motivationsschub auf den Einbrecher wirkt, da er, bedingt durch das Erfolgserlebnis, davon ausgehen wird, auch die folgende Sperre leicht überwinden zu können. Dieser Effekt wird durch die größere Spaltweite zwischen Flügelrahmen und Blendrahmen noch begünstigt, weil dann offensichtlich stärkere Hebelwerkzeuge angesetzt werden können.

Zwar ist aus der DE 195 16 398 Al eine Einbruchmeldeanlage mit Sensor bekannt, welche diesen Nachteil im Prinzip vermeidet.

Dort wird der Sensor vorgespannt und erfaßt die Verformung des Schließteils, welches unter der Aufbruchlast steht.

Bei einem vorbestimmten Verformungsweg soll der Sensor brechen und sodann das Alarmsignal erzeugen.

Dieses Prinzip stößt allerdings auf erhebliche Schwierigkeiten, wenn man berücksichtigt, daß die Schließteile nicht nur unter der Vorlast durch den Dichtungsanpreßdruck stehen, sondern auch die auf den Fensterflügel wirkenden Verkehrslasten abfangen müßten.

Da ferner die heute üblichen Fenster/Türen im weitestgehend vollautomatisierten Durchlaufverfahren hergestellt werden, ergeben sich aufgrund der dadurch bedingten Sitztoleranzen für die Schließteile unterschiedliche Vorverformungen, so daß die Vorspannung des Sensors entsprechend angepaßt werden müßte. Dies ist praktisch nicht möglich.

Darüber hinaus ist bei dieser Ausführung nicht berücksichtigt, daß man grundsätzlich bestrebt ist, die Schließstellen zwischen Flügelrahmen und Blendrahmen so steif wie möglich auszuführen.

Es macht daher praktisch wenig Sinn, die elastische Verformung der Schließstelle durch einen vorgespannten Sensor auf Bruch zu überwachen, weil die elastische Verformung im Prinzip vermieden bzw. so gering wie möglich gehalten werden soll.

Darüber hinaus sind praktisch keine Fälle bekannt, bei denen die elastische Verformung des Schließteils bereits dann als Indikator für einen Einbruchsversuch dienen könnte, wenn die Schließstelle noch im Eingriff ist. Hiervon geht die Erfindung allerdings aus.

Es ist daher Aufgabe der vorliegenden Erfindung, unter Vermeidung der obigen Nachteile die bekannte Einbruchsicherung mit praktischem Ausschluß von Fehlalarm so zu verbessern, daß bei vereinfachtem Bauaufwand das Risiko der unerkannten Alarmauslösung steigt.

Diese Aufgabe wird gelöst durch eine Einbruchsicherung mit den Merkmalen des Hauptanspruchs.

Aus der Erfindung ergibt sich der Vorteil, daß unter Einbeziehung eines definierten Freiwegs zwischen Flügelrahmen und Blendrahmen ohne Alarmauslösung für den Einbrecher nach Überwindung des Freiwegs praktisch nicht erkennbar ist, daß ein Alarm ausgelöst worden ist.

Die Erfindung geht davon aus, daß zwischen Flügelrahmen und Blendrahmen eine durch Gewalt verursachte geringe Relativverschiebung auch dann möglich ist, wenn gleichzeitig die Schließstellen im Eingriff sind und dem Aufbruchversuch zunächst standhalten während sie im Eingriff bleiben und während der Schwellwertindikator noch unbelastet ist.

Diese geringe Relativverschiebung zwischen Flügelrahmen und Blendrahmen erfolgt also, während die Schließstellen im Eingriff sind und bleiben. Die Relativverschiebung wird ermöglicht durch die physikalische Tatsache, daß zwischen Flügelrahmen und Blendrahmen praktisch eine Vielzahl unterschiedlich elastischer Verbindungselemente in Reihe geschaltet sind, die nach Art von Federn zunächst elastisch und dann mit zunehmender Kraft plastisch verformt werden.

Dabei ist von Bedeutung, daß die möglichen elastischen Verformungen noch nicht zur Alarmauslösung führen sollen, solange die Verformungen durch die üblichen Verkehrslasten wie Winddruck und Temperaturausdehnung am Fenster hervorgerufen werden.

Durch die Schließstellen wird zwischen Flügelrahmen und Blendrahmen eine praktisch durchgehende zunächst elastisch verformbare Verbindung geschaffen, die erst bei Überschreiten einer bestimmten Kraft auf den Flügelrahmen plastisch verformt wird.

Solange die auftretenden Verformungen geringer als die durch die üblichen Verkehrslasten hervorgerufenen Verformungen sind, ist eine Alarmauslösung unerwünscht. Erst nach Überschreiten einer Verformung die über die Verformung infolge der vorbestimmten Verkehrslasten hinausgeht, soll der Alarm ausgelöst werden.

Es ist also wesentlich, daß die Alarmauslösung erst bei einer Krafteinwirkung auf den Flügelrahmen erfolgt, die grössere Verformung als die vorbestimmbaren Verkehrslasten auf den Flügelrahmen hevorruft, wozu noch ein gewisser Sicherheitsabstand addiert werden kann. Erst danach soll der Schwellwertindikator der irreversiblen Verformung unterzogen werden. Mit Überschreiten eines vorbestimmten Verformungswertes, z.B. Bruch eines Glasstabes od.dgl. erfolgt dann die Alarmauslösung.

Die Erfindung stellt daher die gelungene Integration der bekannten elastisch vorgespannten Schließstellen mit einem zunächst noch unbelasteten Schwellwertindikator dar, der aber innerhalb des Verformungswegs zwischen Flügelrahmen und Blendrahmen, bei welchem die Schließstellen noch im Eingriff sind, irreversibel verformt wird.

Maßgeblich hierfür ist der vorbestimmte Abstand, der zwischen Schwellwertindikator und Indikatoranschlag vorgesehen ist, und innerhalb dessen der Flügelrahmen frei beweglich relativ zum Blendrahmen ist.

Erst nach Überwindung des Abstandes wird der Schwellwertindikator belastet.

Es empfiehlt sich diesbezüglich insbesondere, Schwellwertindikator und Indikatoranschlag relativ zueinander so anzuordnen, daß sie zunächst einmal beim Schließen des Flügelrahmens berührungsfrei aneinander vorbeigehen. Da mit dem Schließen des Flügelrahmens auch stets eine - wenn auch geringe - Bewegung gegen die anliegenden Außendichtungen erfolgt, wird bei entsprechender Anordnung zwischen Schwellwertindikator und Indikatoranschlag der eingangs vorgesehene geringe Abstand zusätzlich vergrößert. Dies ist im Sinne der Erfindung, weil die üblichen Verkehrslasten normalerweise nicht zur vollständigen Entlastung der Außendichtungen führen dürfen. Auf diese Weise wird zusätzlich zum Abstand, der trotz anstehender Verkehrslasten die Alarmauslösung verhindert, automatisch ein entsprechender Sicherheitsabstand entstehen, innerhalb dessen ebenfalls eine Alarmauslösung unmöglich ist.

Dieser Sicherheitsabstand trägt insbesondere auch den fertigungsbedingten Montagetoleranzen Rechnung, weil die relative Position zwischen den an den Schließstellen beteiligten Beschlagteilen berücksichtigt wird.

Das Prinzip dieser Erfindung findet Anwendung bei Fenstern/Türen deren Schließstellen den Flügelrahmen gegen Ausheben aus dem Blendrahmen halten. Dies erfolgt durch Schließstellen, deren Schließpartner gegen die Ausheberichtung wirksam im gegenseitigen Hintergriff sind, so daß ein Ausheben des Flügelrahmens nur unter Deformation/Zerstörung der Schließstelle bzw. der Profilholme des Flügelrahmens möglich ist. Die Deformation der Schließstelle bzw. der Profilholme bewirkt allerdings eine Auslenkung am Einbauort des Schwellwertindikators, die so groß ist, daß dieser relativ zum Indikatoranschlag soweit bewegt wird, daß seine zur Alarmauslösung erforderliche Mindestverformung überschritten wird.

Derartige Schließstellen können z.B. durch so tief in Schließtaschen einfahrende Schließbolzen realisiert sein, daß die Schließstelle nur unter plastischer Deformation überwunden werden kann. Die Einfahrtiefe soll deutlich größer als der fertigungsbedingte freie Relativweg zwischen Flügelrahmen und Blendrahmen sein.

Andere derartige Schließstellen sind z.B. bekannt unter der Bezeichnung PaX-Secura, siehe auch EU 94 107 819. Die Besonderheit dieser Schließstellen besteht hier ebenfalls darin, daß der schließende Eingriff zwischen den beiderseitigen Schließpartnern nur unter erheblichem Zeitaufwand überwunden werden kann, weil die Schließpartner bzw. die daran hängenden Befestigungsteile auch hier nur durch bleibende Deformation getrennt werden können.

Um diese bleibenden Deformationen an den Schließpartnern hervorrufen zu können, muß naturgemäß zunächst das elastische Verformungsvermögen der beteiligten Schließpartner überwunden werden. Üblicherweise ist die hierfür erforderliche Belastung größer als die möglichen Verkehrslasten, wodurch sich automatisch bereits der notwendige Sicherheitsabstand zu den Verkehrslasten für das alarmauslösende Element ergibt.

Insbesondere bei Fenstern mit Schließstellen mit Zulassung zur Kennzeichnung EF 0 - EF 3 nach DIN 18054 ist eine Aufbruchsicherheit von einigen Minuten gewährleistet. Während dieser Zeit bearbeitet der Einbrecher das Fenster/die Tür mit Aufbruchwerkzeug und versucht eine Durchtrittsöffnung zu schaffen. Derartige DIN-geprüfte Schließstellen sind daher insbesondere geeignet um in Verbindung mit dieser Erfindung die erforderliche Einbruchsicherheit zu geben.

Für die Erfindung kommen deshalb prinzipiell Schließstellen in Betracht, deren Schließpartner die Relativbewegung zwischen Flügelrahmen und Blendrahmen auf einen vorgegebenen Wert begrenzen, wobei die Begrenzung durch einen ab dieser Relativauslenkung erhöhten Aushebewiderstand vorgegeben ist. Insofern ist die vorliegende Erfindung klar von den zweistufigen Verschlußsystemen der eingangs genannten Schriften zu differenzieren. Dort erfolgt die Alarmauslösung während keine der beiden Schließstellen im Eingriff ist. Im vorliegenden Fall erfolgt die Alarmauslösung gegen den Widerstand der Schließstelle mit einem genau definierten Freiweg zwischen Flügelrahmen und Blendrahmen, der ohne Einfluß auf den Schwellwertindikator ist. Dabei ist noch zu berücksichtigen, daß der alarmauslösende Schwellwert bereits dann überschritten sein soll, wenn die Schließstelle noch lange nicht vollständig überwunden sein soll. Je größer der Wegabstand zwischen der zur Alarmauslösung notwendigen Relativverschiebung zwischen Flügelrahmen und Blendrahmen und der Aufbruchstellung des Flügelrahmens ist, desto längere Zeit zum Anrükken der Ordnungskräfte steht zur Verfügung. Es ist deshalb anzustreben, die zur Alarmauslösung führende Relativverformung des Schwellwertindikators lediglich gering anzusetzen, so daß die Alarmauslösung im Hinblick auf die zum Aufbruch des Fensters/der Tür notwendige Zeit möglichst frühzeitig erfolgt.

Zweckmäßigerweise soll die Alarmauslösung bereits erfolgen, nachdem die maximal mögliche Verschiebung des Flügelrahmens durch die Verkehrslast abgeschlossen ist und darüber hinaus ein geringfügiger Weg des Flügelrahmens als Sicherheitsabstand gegen verfrühte Alarmauslösung überbrückt wurde. Der geringfügige Weg soll, weit bevor überproportional steigende Aufbruchkräfte notwendig werden, abgeschlossen sein.

Um insbesondere bleibende Schäden an Fenster/Tür zu vermeiden, wird zusätzlich vorgeschlagen, die Alarmauslösung bereits dann vorzusehen, wenn sich bei Ablassen des Einbrechers der Flügelrahmen noch elastisch zurückstellen kann.

In diesem Fall ist sichergestellt, daß keine Auswechselung des angegangenen Flügelrahmens erforderlich ist, sofern die Ordnungskräfte rechtzeitig angerückt kommen.

Von wesentlichem Aspekt für die Erfindung ist die Ausbildung der Schließstellen mit sich hintergreifenden Schließpartnern, weil diese Merkmale eine mit steigender Verformung des Flügelrahmens zunächst anwachsende Zuhaltekraft ermöglichen, die erst lange nachdem die Alarmauslösung erfolgt ist ihr Maximum erreicht.

Von wesentlicher Bedeutung ist eine Weiterbildung der Erfindung, bei welcher die zur irreversiblen Verformung des Schwellwertindikators notwendige Kraft im Verhältnis zur Kraft auf den Flügelrahmen zumindest bis zum Moment der Alarmauslösung unmerklich gering ist. Man wird dann davon ausgehen können, daß die Alarmauslösung auch mit hochempfindlichen Zusatzgeräten (z.B. Stethoskop) nicht feststellbar ist, so daß für den Einbrecher die permanente Ungewißheit besteht, ob sein Einbruchversuch zu einem Alarm geführt hat oder nicht.

Sieht man beispielsweise als Schwellwertindikator ein Glasröhrchen vor mit integriertem elektrischen Leiter, welches gegen einen ortsfesten Indikatoranschlag fährt, wäre diese Forderung bereits erfüllt. In jedem Falle sollte der Schwellwertindikator irreversibel verformt werden, um eindeutig den Nachweis eines Aufbruchversuchs führen zu können. Hierfür wird die Verwendung von sprödbruchempfindlichem Material vorgeschlagen. Dieses kann z.B. Glas, Keramik, Porzellan oder ähnliches sein. Glas oder Keramik bietet zusätzlich den Vorteil, daß es praktisch kaum zu orten ist und aus diesem Grunde ein zusätzliches Risiko für den Einbrecher darstellt.

Zusätzlich wird vorgeschlagen, den Schwellwertindikator bei geöffnetem Flügelrahmen leicht zugänglich und auswechselbar vorzusehen, um nach einem gescheiterten Einbruchsversuch erneut die erforderliche Sicherheit zu haben. Der Schwellwertindikator kann beispielsweise in einer Fassung am Flügelrahmen oder am Blendrahmen festgelegt sein. Sieht man die Befestigung am Blendrahmen vor, bietet dies den zusätzlichen Vorteil, daß die Herausführung der Alarmsignalleitungen keinerlei Probleme bereitet und daß insbesondere von außen nicht erkennbar ist, wo das alarmierende Element sitzt. Geht man einmal von der üblichen Beschlagtechnik an derartigen Fenstern/Türen aus, wird noch vorgeschlagen, den Schwellwertindikator am Blendrahmen anzubringen und den hierzu korrespondierenden Indikatoranschlag mit der Treibstange des Beschlags zu koppeln. In der Schließstellung des Treibstangenbeschlags sitzt der Indikatoranschlag dann vor Kopf des Schwellwertindikators und wird bei vorgegebenem Verformungsweg des Flügelrahmens relativ zum Blendrahmen z.B. zum Bruch des Schwellwertindikators führen.

Infolge der Befestigung des Indikatoranschlags an der Treibstange ist gewährleistet, daß lediglich in der Schließposition des Treibstangenbeschlags der Schwellwertindikator wirksam werden kann.

Von besonderer Bedeutung ist eine Weiterbildung bei welcher der Schwellwertindikator als separates Einsteckteil ausgebildet ist, welches in ein Schließteil am Blendrahmen eingesteckt werden kann.

Auf diese Weise wird der Schwellwertindikator einerseits am Blendrahmen befestigt, was einen verminderten Verkabelungsaufwand bedeutet. Andererseits ist der Schwellwertindikator auch einfach auswechselbar, sofern ein Einbruchversuch aufgedeckt wurde. Ferner ist damit auch der Abstand des Indikatoranschlags zum Verriegelungszapfen an der Treibstange bekannt, was verminderten Bauaufwand bei der Beschlagsherstellung bedeutet.

Im folgenden wird die Erfindung anhand von Ausführungsbeispielen näher erläutert. Es zeigen:
- Fig.1: ein Kraft-Weg-Diagramm,
- Fig.2: ein prinzipielles Ausführungsbeispiel der Erfindung,
- Fig.3: eine Detailansicht von Schließstelle und Einbruchsicherung,
- Fig.4: eine weitere Detailansicht von oben,
- Fig.4a: Seitenansicht gemäß der Linie IV-IV aus Fig.4, und
- Fig.5: ein weiteres Ausführungsbeispiel der Erfindung.

Sofern im folgenden nichts anderes gesagt ist, gilt die folgende Beschreibung stets für alle Figuren.

Fig.1 zeigt in einem Kraft-Weg-Diagramm das grundsätzliche Konzept der erfindungsgemäßen Einbruchsicherung. Auf der Horizontalen ist die Relativverschiebung Δ s zwischen Flügelrahmen und Blendrahmen aufgetragen. Die Ordinate zeigt qualitativ die Höhe der jeder Relativverschiebung zugeordneten Kraft an.

Aus Gründen besserer Übersichtlichkeit ist die Ordinate auch Spiegelachse für den links vom Nullpunkt liegenden Bereich der Relativverschiebung zwischen Flügelrahmen und Blendrahmen. Dieser Bereich ist spiegelbildlich zu sehen, er besagt, daß beim Verschließen des Flügelrahmens die in Frage kommenden Schließstellen noch vor ihrer Verschlußstellung stehen. Dieser Bereich ist mit I bezeichnet. Nachdem jede Schließstelle in den Schließeingriff gelangt ist, gilt der Diagrammbereich II.

Beim Verschließen des Flügelrahmens gerät dieser zunächst in die Dichtungsanlageposition 18. In dieser Position berührt der Flügelrahmen die fensteraußenseitige Dichtlippe gerade. Die zugehörige Schließstelle befindet sich kurz vor ihrer Endstellung. Mit Drehen des Verriegelungsgriffs am Flügelrahmen wird der Anpreßweg 16 zurückgelegt, der Flügelrahmen in Richtung zur Fensteraußenseite gegen die zugehörige Dichtung gedrückt und das Fenster auf diese Weise dicht verschlossen. Dabei nimmt die Zuhaltekraft F an den Schließstellen auf einem relativ kurzen Anpreßweg 16 erheblich zu. Mit Überwinden des Anpreßwegs 16 ist der Flügelrahmen nun verschlossen, alle Schließstellen sind im Eingriff.

In dieser Stellung würde sich das Fenster/die Tür befinden, wenn ein Aufbruchversuch unternommen wird.

Zunächst einmal jedoch soll von der ordnungsgemäßen Schließstellung ausgegangen werden. Die Relativverschiebung zwischen Flügelrahmen und Blendrahmen ist in dieser Stellung zu NULL gesetzt.

Auf den Flügelrahmen wirken in dieser Verschlußstellung die üblichen Verkehrslasten, z.B. Winddruck, Temperaturdehnungen. Der Bereich der Verkehrslast ist mit 17 bezeichnet. Hierbei ist berücksichtigt, daß vorbestimmte Kräfte auf den Flügelrahmen wirken, die eine bestimmte Relativverschiebung zwischen Flügelrahmen und Blendrahmen hervorrufen können. In jedem Falle ist die zugehörige Relativverschiebung praktisch linear elastisch, so daß sich der Flügelrahmen unter jeder auftretenden Verkehrslast auch wieder elastisch zurückstellen kann.

Um sicherzustellen, daß die üblichen Verkehrslasten nicht zu einer Alarmauslösung führen, ist eine vorbestimmte Flügelbewegung 19 unter der Verkehrslast 17 zu berücksichtigen und ab der maximalen Auslenkung unter der Verkehrslast 17 ein Sicherheitsabstand 20 additiv zu berücksichtigen, der eine zusätzliche Relativverschiebung zuläßt, ohne daß hierdurch eine Alarmauslösung ernsthaft zu besorgen wäre.

Erst bei Überschreiten dieses Sicherheitsabstandes 20 setzt eine zunächst elastische Verformung 21 des Schwellwertindikators 11 ein, die in eine irreversible Verformung 22 übergeht.

Die irreversible Verformung kann z.B. durch plastisches Materialfließen hervorgerufen sein. Die irreversible Verformung kann auch im Bruch 23 des Schwellwertindikators 11 bestehen. Dabei ist die zur irreversiblen Verformung des Schwellwertindikators 11 notwendige Last auf den Schwellwertindikator unabhängig von den Lasten an der Schließstelle, weil Schließstelle und Schwellwertindikator getrennte Bauteile sind. Auch ist die Last zur irreversiblen Verformung des Schwellwertindikators um Größenordnungen kleiner als die Last zur Erzeugung des Dichtungsanpreßdrucks.

Im vorliegenden Fall ist gezeigt, daß am Schwellwertindikator zunächst eine elastische Verformung 21 einsetzt, an deren Ende dann Materialermüdungen, Kriecheffekte, Verfestigungseffekte stehen. Bei weiterer Krafteinwirkung auf den Schwellwertindikator wird dieser zum Bruch 23 kommen.

Mit Bruch des Schwellwertindikators wird das Alarmsignal 24 ausgegeben. Das Alarmsignal kann, was ansich bekannt ist, telefonisch an die Ordnungskräfte übermittelt werden. Zusätzlich können zur Abschreckung blinkende LEDs am Flügelrahmen vorgesehen sein.

Es ist demnach davon auszugehen, daß das Alarmsignal 24 bereits erzeugt worden ist, obwohl der Flügelrahmen noch lange nicht aus seiner Verschlußposition herausbewegt wurde.

Hierzu zeigt Fig.1, daß auf den Flügelrahmen noch eine wesentlich höhere Kraft einwirken muß, bevor der Flügelrahmen vom Blendrahmen durch Versagen der Schließstelle getrennt wird. Erst im Endpunkt der Kurve ist die Zuhaltekraft der im Eingriff befindlichen Schließstellen überwunden. Dieser Punkt wird mit 25 bezeichnet. Es ist demnach bereits bei äußerst geringer Relativverschiebung zwischen Flügelrahmen und Blendrahmen, die ohne weiteres im linear elastischen Bereich der beteiligten Materialien liegen kann, am Schwellwertindikator eine irreversible Verformung erfolgt, die ein sicheres Anzeichen für einen ernsthaften Einbruchsversuch ist. Diese Verformung erfolgte lange bevor die Schließstelle am Punkt 25 überwunden wurde.

Der hierdurch irreversibel verformte Schwellwertindikator zeigt diejenige Stelle im Haus, wo der Einbruch erfolgte. Damit kann die Einbruchstelle also eindeutig identifiziert werden.

Wesentlich an dieser Erfindung ist also, daß der Weg zur irreversiblen Verformung 22 des Schwellwertindikators 11 ausschließlich gegen eine Zuhaltekraft der im Eingriff befindlichen Schließstellen zurückgelegt wird, welche einer Verformung entspricht, welche die durch die Verkehrslasten hervorgerufene Verformung übersteigt und daß die Alarmauslösung 24 erfolgt, nachdem der Weg gegen die Zuhaltekraft des Schließstelleneingriffs zwar teilweise jedoch noch nicht bis zu deren vollständiger Überwindung zurückgelegt worden ist.

Dabei spielt neben der Elasitzität der verwendeten Rahmenprofile auch die Elastizität der beteiligten Beschlagteile die entscheidende Rolle für die zum Bruch des Schwellwertindikators führende Relativverschiebung zwischen Flügelrahmen und Blendrahmen.

Damit liegt die zum Bruch führende Auslenkung des Schwellwertindikators nach Überwindung des (sehr geringen) Freiweges zwischen Flügelrahmen und Blendrahmen vollständig innerhalb des Kraft-Weg-Diagramms der auf die Schließstelle wirkenden Kräfte, mit denen sie dem Aufbruchversuch widersteht.

Der Beginn der am Schwellwertindikator vorliegenden Auslenkung liegt kurz außerhalb der Relativverschiebung, welche der Flügelrahmen möglicherweise durch die maximal auftretenden Verkehrslasten erfährt, zuzüglich einer additiven Sicherheitskonstanten. Das Ende der Auslenkung des Schwellwertindikators liegt weit entfernt vor dem Ende des Kraft-Weg-Diagramms des Fensters/der Tür im Moment des Aufbruchs.

Die folgende Figurenbeschreibung befaßt sich im wesentlichen mit den vorrichtungsmäßigen Merkmalen der vorliegenden Erfindung. Hierzu zeigen die Figuren eine Einbruchsicherung für Fenster/Türen 1. Derartige Fenster/Türen bestehen aus einem Flügelrahmen 2 der in einem Blendrahmen 3 geführt ist. Hierzu weist der Flügelrahmen 2 an einer Anschlagseite 4 ein Drehscharnier auf. Gegenüber der Anschlagseite 4 ist an der Griffseite 5 ein Griff 10 angebracht. Der Griff 10 wirkt mit einem umlaufenden Beschlag 6 zusammen. An dem umlaufenden Beschlag 6 sitzen einzelne Verriegelungsbolzen 7, die mit Bewegung des Beschlags 6 mit blendrahmenseitigen Schließtaschen 8 zusammenwirken. Durch Einfahren der Verriegelungsbolzen 7 in die Schließtaschen 8 ist jeweils eine Schließstelle 9 definiert, die sich durch eine auszugfeste Verbindung auszeichnet. Dies kann z.B. durch tief in korrespondierende Einstecklöcher eingreifende Verriegelungsbolzen realisiert werden. In einer anderen Variante sind zu diesem Zweck die Verriegelungsbolzen 7 pilzkopfförmig erweitert, während die Schließtaschen von den pilzkopfförmigen Erweiterungen hintergriffen werden. Die Schließtaschen 8 bilden Einfahrschlitze, deren Schlitzweite an die Hälse der Verriegelungsbolzen 7 angepaßt ist. Mit den Pilzköpfen hintergreifen die Verriegelungsbolzen 7 die zugehörige Schließtasche 8.

Auf diese Weise ist zwischen Flügelrahmen 2 und Blendrahmen 3 eine auszugfeste Verbindung geschaffen, die auch unter Anwendung hoher Gewalt zunächst diesem Einbruchsversuch standhält.

Fig.2 zeigt hierzu, daß mit einem Aufhebelwerkzeug 26 versucht wird, von der Fensteraußenseite in den Spalt zwischen Türrahmen 2 und Blendrahmen 3 einzudringen, um den Flügelrahmen 2 aus seinem Schließstelleneingriff zu lösen.

Dabei erfolgt eine vorbestimmte Relativverschiebung zwischen Flügelrahmen und Blendrahmen. Die gestrichelte Linie am unteren Profilholm zeigt eine mögliche Verformung qualitativ an. Bei dieser Verformung wird der Schwellwertindikator 11, der sich hier fest am Flügelrahmen 2 befindet, gegen den blendrahmenseitig befestigten Indikatoranschlag 12 bewegt. Da der Indikatoranschlag 12 ortsfest sitzt, wird der Schwellwertindikator 11 dabei zunächst elastisch dann irreversibel verformt. Ab einem vorbestimmten Verformungswert wird das Einbruchmeldesignal 24 erzeugt.

Zur Erzeugung des Alarmsignals muß eine vorbestimmte irreversible Verformung am Schwellwertindikator vorliegen. Die irreversible Verformung kann plastisch sein. Gleichfalls ist der Bruch des Schwellwertindikators möglich. In beiden Fällen kann beispielsweise über eine elektrische Schaltung mit negierendem Element das Alarmsignal initiiert werden. Diesbezüglich wird auf den Stand der Technik Rückgriff genommen.

Um den Einbrecher bei seinem Aufbruchversuch möglichst lange zeitlich zu binden, und um eine möglichst lange Zeit zum Anrücken der Ordnungskräfte zu erhalten, wird vorgeschlagen, daß die Alarmauslösung bereits dann erfolgt, nachdem der Weg gegen die Zuhaltekraft der Schließstellen praktisch erst anfänglich zurückgelegt worden ist. Abhängig von den Materialparametern wie Festigkeit, Steifigkeit, Profilquerschnitt, sowie den konstruktiven Gegebenheiten wie Abmessung, Material, freie Biegelänge der Flügelrahmenholme, Toleranzen, Dichtungsanpreßdruck, kann die optimale Relativposition zwischen Schwellwertindikator und Indikatoranschlag auch experimentell ermittelt werden. Dies erfolgt z.B. durch Vorgabe bestimmter Verkehrslast und Messung der zugehörigen Auslenkung. In dieser Auslenkung soll ein vorbestimmter Sicherheitsabstand 20 addiert werden. Erst danach erfolgt die Aktivierung des Schwellwertindikators 11. Hierdurch wird beispielsweise eine Mindestzeit vorgegeben, in welcher der Flügelrahmen dem Aufbruchversuch widerstehen muß (z.B. 12 Min.).

Sieht man einen relativ geringen Abstand zwischen Schwellwertindikator und Indikatoranschlag vor, der beispielsweise bereits nach 2 Min. Aufbruchtätigkeit überwunden ist, so würde die Alarmauslösung nach 2 Min. unbemerkt für den Einbrecher erfolgen. Die Ordnungskräfte hätten demnach 10 Min. Zeit zum Anrücken und eine reelle Chance den Einbrecher auf frischer Tat zu ertappen noch bevor eine durchtrittsfähige Öffnung geschaffen wurde.

Darüber hinaus soll die Alarmauslösung innerhalb eines Wegs gegen die Zuhaltekraft erfolgen, in welcher sich der Flügelrahmen noch elastisch zurückstellt. Hierdurch ergibt sich der zusätzliche Vorteil, daß eine relativ gute Chance besteht den Einbrecher vor der Zerstörung des Flügelrahmens dingfest machen zu können.

Diese Tatsache resultiert aus der relativ langen Anrückzeit, welche den Ordnungskräften bei frühzeitiger Alarmauslösung zur Verfügung steht.

Weiterhin sollen Schließstellen Verwendung finden, die unter einer stetig zunehmenden Zuhaltekraft dem Aufbruchversuch widerstehen. Hierunter fallen Schließstellen, deren Schließpartner bis zum Versagen plastisch verformt werden müssen und sich danach voneinander lösen können. Dies kann durch tief einfahrende Querbolzen realisiert werden oder durch sich hintergreifende Schließpartner. Diese Bedingung setzt nämlich voraus, daß zumindest einer der Schließpartner soweit plastisch deformiert werden muß, bis er außer Eingriff mit dem anderen Schließpartner gelangt. Die plastische Verformung kann nur über eine zunächst stetig zunehmende bis auf einen Höchstwert steigende Zuhaltekraft erzielt werden, deren Maximum im Moment der irreversiblen Verformung des Schwellwertindikators noch lange nicht erreicht worden ist (z.B. erst 3 % beträgt).

Vorteilhafterweise und ohne Beschränkung auf diese konkrete Bauform werden Pilzbolzen und hinterschnittene Einfahrtaschen als Schließpartner verwendet, die einerseits am Flügelrahmen und andererseits am Blendrahmen verankert sind. Dabei fahren die Pilzbolzen mit ihren Hälsen in die Einfahrtaschen ein, während die Pilzköpfe die Einfahrtaschen hintergreifen.

Um weitere Zeit zum Anrücken der Ordnungskräfte zu erhalten, sollen die Pilzbolzen aus hochfestem Stahl mit Anteilen von Chrom und Nickel bestehen, während die hinterschnittenen Einfahrtaschen an einsatzgehärteten Schließstücken sitzen.

Wie darüber hinaus insbesondere Fig.2 zeigt, sind mehrere Schließstellen 9 an den einzelnen Fensterholmen vorgesehen, wobei Schwellwertindikator 11 und Indikatoranschlag 12 zwischen zwei an einem Profilholm sitzenden Schließstellen angeordnet sind.

Die symmetrische Anordnung von Schwellwertindikator und Indikatoranschlag zwischen zwei Schließstellen ist allerdings nicht erforderlich.

Da üblicherweise der untere Querholm 27 des Fensters/der Tür besonders aufbruchgefährdet ist, wird zusätzlich vorgeschlagen, den Schwellwertindikator am unteren Querholm 27 des Fensters/der Tür vorzusehen. Darüber hinaus können aber beliebig viele Schwellwertindikatoren an allen möglichen Stellen des Fensters/der Tür vorgesehen sein.

Wie man sich leicht vorstellen kann, ist die notwendige Kraft zur Erzielung einer Verformung am Flügelrahmen, die qualitativ der gestrichelten Linie am unteren Querholm gemäß Fig.2 entspricht erheblich, d.h. sie liegt im Bereich von etwa 1000 Newton.

Sieht man einen Schwellwertindikator vor, der aus sprödbruchempfindlichem Material besteht, z.B. Glas oder Keramik, so dürfte die für derartige Materialien notwendige Bruchkraft im 1/100 Newton-Bereich liegen.

Damit ergibt sich ein Kraftverhältnis zwischen der zur Verformung des Schwellwertindikators notwendigen Kraft und der hierfür auf den Flügelrahmen einwirkenden Kraft von 1:10.000 oder weniger. Mit diesen Merkmalen dürfte auch für den geübtesten Einbrecher die Alarmauslösung, die durch Bruch des Schwellwertindikators hervorgerufen wird, unbemerkbar bleiben.

Weiterhin zeigt Fig.3, daß der Schwellwertindikator bei geöffnetem Flügelrahmen leicht zugänglich und auswechselbar ist.

Zu diesem Zweck wird vorgeschlagen, daß der Schwellwertindikator 11 in einer rahmenseitigen Fassung 28 festgelegt ist. Die Fassung 28 kann aus einem handelsüblichen Baumaterial wie Birnchenfassung, Sicherungsfassung od.dgl. bestehen. Im vorliegenden Fall besteht die rahmenseitige Fassung 28 aus einem Aufnahmekörper 29, der am Blendrahmen 3 angeschlagen ist. Außenseitig weist die Aufnahme 29 ein Gewinde auf über welches eine Überwurfmutter 30 geschraubt ist. Im Zentrum hält die Überwurfmutter 30 den dort eingesetzten Schwellwertindikator 11 fest in der Aufnahme 29. Der Schwellwertindikator weist einen vorstehenden Zapfen 31 auf, der mit einem flügelrahmenseitig befestigten Indikatoranschlag 12 zusammenwirkt. In der gezeigten Schließstellung - der Verriegelungsbolzen 7 befindet sich im Eingriff mit der Schließtasche 8 - sitzt der Indikatoranschlag 12 vor Kopf des Schwellwertindikators 11 und wird diesen beim Öffnen des Flügelrahmens 2 zerbrechen. In diesem Moment wird über die eingezeichneten elektrischen Leitungen der Alarm ausgelöst.

Durch die Anbringung des Indikatoranschlags 12 an der Treibstange 32 des Beschlags 6 ist zusätzlich sichergestellt, daß lediglich in der gezeigten Schließstellung der Schließstelle 9 die Möglichkeit zur Verformung des Schwellwertindikators 11 besteht, weil dieser dann dem Indikatoranschlag gegenübersteht.

Ergänzend hierzu zeigt Fig.4, daß der Schwellwertindikator 11 auch als separates Einsteckteil 33 für ein am Blendrahmen festgelegtes Schließteil 34 ist. Das Schließteil 34 weist hierzu die Schließtaschen 8 auf, in welche der Verriegelungsbolzen 7 einfährt. Gekoppelt mit der Treibstange des Beschlags ist der Indikatoranschlag 12. In der gestrichelt gezeichneten rechten Position sitzt der Indikatoranschlag mit deutlichem Abstand vor dem Schwellwertindikator 11. In diese Position gerät der Indikatoranschlag 12 dann, wenn der Verriegelungsbolzen 7 auf die endseitige Schräge der Schließtasche 8 aufläuft. Die Schräge dient dazu, den Flügelrahmen fest gegen die außenseitige Dichtungslippe 13 zu pressen. Zu diesem Zweck wird der Griff des umlaufenden Beschlags 6 mit einiger Kraft gedreht, nachdem der Flügelrahmen 2 in die Dichtungsanlageposition 18 gebracht worden ist. Dabei fährt der eingefahrene Verriegelungsbolzen 7 auf der sich anbahnenden Schräge seiner Schließtasche 8, die zur Dichtungslippe 35 hin ansteigt, auf und schiebt den Flügelrahmen gegen die blendrahmenfeste Dichtungslippe 13. Der Indikatoranschlag 12 sei mit der Treibstange 32 des Beschlags gekoppelt, so daß der Indikatoranschlag 12 einen gehörigen Abstand von der ihm zugewandten Stirnseite des Schwellwertindikators 11 einnimmt. Damit ist sichergestellt, daß infolge der üblichen Verkehrslasten eine Berührung zwischen Schwellwertindikator 11 und Indikatoranschlag 12 ausscheidet. Dennoch ist der Schwellwertindikator 11 bei Überschreiten der Verkehrslasten im Stande, dies als Einbruchsversuch zu erkennen und das Alarmsignal auszulösen. Der Schwellwertindikator 11 kann mit seinem Zapfen in eine einfache Tasche des Schließteils 34 eingesteckt werden. Auf diese Weise ist er einfach auswechselbar, und nach einem erfolgten Einbruchsversuch kann das Fenster/die Tür auf einfache Weise neu gegen Einbruchsversuche gesichert werden.

Zusätzlich zeigt Fig.4a die Ansicht des Indikatoranschlags 12, wie dieser überlappend vor der ihm zugewandten Stirnfläche des Schwellwertindikators 11 sitzt. Bewegt sich der Indikatoranschlag 12 entsprechend auf den Schwellwertindikator 11 zu, kann dieser so plastisch verformt werden, daß die Alarmauslösung 24 erfolgt.

Eine Weiterbildung der Erfindung ist in Fig.5 gezeigt. Hier sitzt in der Fuge zwischen Blendrahmen 3 und Flügelrahmen 2 eines Fensters/einer Tür in einer gemeinsamen fluchtenden Bohrung der Schwellwertindikator 11 und erstreckt sich quer zu der möglichen Aufbruchrichtung des Flügelrahmens 2. Dabei verbindet der Schwellwertindikator 11 sowohl den Flügelrahmen 2 als auch den Blendrahmen 3 miteinander. Ab einem vorbestimmten Verformungsweg 35 wird der Schwellwertindikator 11 brechen und die Alarmauslösung erfolgt. Gegenüberliegend ist ein weiterer Abstand 36 vorgesehen zur Überbrückung etwaiger Herstellungstoleranz.

In einem weiteren Ausführungsbeispiel wird der Schwellwertindikator derart mit dem Türbeschlag gekoppelt, daß er beim Verriegeln der Tür automatisch in eine entsprechende Indikatorfassung eingeschoben wird. Dabei überbrückt der Schwellwertindikator die Fuge zwischen dem Flügelrahmen 2 und dem Blendrahmen 3 solange der Türbeschlag die entsprechende Verriegelungsposition hat.

Sinngemäß läßt sich diese Weiterbildung auch für Fensterbeschläge verwenden.

In einer alternativen Ausführungsform wird der Schwellwertindikator 11 mit einem Getriebe gekoppelt, welches mit Scharfschaltung der Anlage aktiviert wird. Im Moment der Scharfschaltung wird dann der Schwellwertindikator in seine gehörige Position verbracht und erst mit zulässigem Abschalten der Überwachungsanlage aus dieser Position herausgenommen.

## Patentansprüche

1. Einbruchsicherung für Fenster/Türen mit einem am Blendrahmen oder am Flügelrahmen sitzenden Schwellwertindikator (11) der bei geschlossenem und dann unter dem Dichtungsanpreßdruck stehenden Flügelrahmen (2) relativ gegen einen am Flügelrahmen oder am Blendrahmen sitzenden Indikatoranschlag (12) bewegt und dabei durch vorbestimmte Relativverschiebung zwischen Flügelrahmen (2) und Blendrahmen (3) irreversibel verformt wird, und der ab vorbestimmtem Verformungswert ein Einbruchmeldesignal (24) erzeugt, wobei zwischen Flügelrahmen (2) und Blendrahmen (3) Schließstellen (9) vorgesehen sind, die bei geschlossenem Flügelrahmen gegen den Anpreßdruck der Dichtungen zwischen Flügelrahmen und Blendrahmen elastisch vorgespannt sind und deren Schließpartner (7,8) bis zum Überschreiten einer durch plastische Zerstörung der Schließstelle vorbestimmten Aufbruchkraft im Schließstelleneingriff sind, **dadurch gekennzeichnet, daß**
1.0 Schwellwertindikator (11) und Indikatoranschlag (12) bei geschlossenem Flügelrahmen mit einem vorbestimmten Abstand relativ zueinander positioniert sind, und daß
1.1 der Abstand so bemessen ist, daß unter den üblichen Verkehrslasten auf den Flügelrahmen keine Berührung zwischen Schwellwertindikator (11) und Indikatoranschlag (12) erfolgt, und daß
1.2 aus der verschlossenen Stellung des Flügelrahmens der Abstand bei Beanspruchung des Flügelrahmens gegen das elastische Verformungsvermögen der beteiligten Schließpartner bis zur Berührung von Schwellwertindikator und Indikatoranschlag zunächst abnimmt und
1.3 erst ab einer die üblichen Verkehrslasten übersteigenden Last der Schwellwertindikator mit weiter steigender Beanspruchung des Flügelrahmens bei nach wie vor geschlossenen Schließstellen zunehmend bis zur irreversiblen Verformung belastet wird.

2. Einbruchsicherung für Fenster/Türen mit einem Schwellwertindikator nach Anspruch 1, **dadurch gekennzeichnet, daß** der Abstand zwischen Schwellwertindikator (11) und Indikatoranschlag (12) so bemessen ist, daß die irreversible Verformung des Schwellwertindikators (11) erfolgt ist, während die Schließstellen (9) noch im Bereich der elastischen Verformung beansprucht werden.

3. Einbruchsicherung für Fenster/Türen mit einem Schwellwertindikator nach Anspruch 1, **dadurch gekennzeichnet, daß** die Alarmauslösung (24) erfolgt, nachdem der Weg gegen die Zuhaltekraft noch nicht zur Hälfte, vorzugsweise noch nicht zu einem Drittel, vorzugsweise noch nicht zu 10 % zurückgelegt worden ist.

4. Einbruchsicherung für Fenster/Türen mit einem Schwellwertindikator nach einem der Ansprüche 1 bis 3, **dadurch gekennzeichnet, daß** die Alarmauslösung (24) innerhalb eines Wegs gegen die Zuhaltekraft erfolgt, in welcher sich der Flügelrahmen (2) noch elastisch zurückstellt.

5. Einbruchsicherung für Fenster/Türen mit einem Schwellwertindikator nach einem der Ansprüche 1 bis 4, **dadurch gekennzeichnet, daß** die Schließstellen (9) sich gegenseitig derart hintergreifende Schließpartner (7,8) aufweisen, daß der Weg zur irreversiblen Verformung (22) gegen eine bis auf einen Höchstwert steigende Zuhaltekraft zurückgelegt wird, der im Moment der irreversiblen Verformung noch nicht erreicht worden ist.

6. Einbruchsicherung für Fenster/Türen mit einem Schwellwertindikator nach einem der Ansprüche 1 bis 5, **dadurch gekennzeichnet, daß** die Schließpartner Pilzbolzen (7) und hinterschnittene Einfahrtaschen (8) umfassen, die einerseits am Flügelrahmen (2) und andererseits am Blendrahmen (3) verankert sind.

7. Einbruchsicherung für Fenster/Türen mit einem Schwellwertindikator nach einem der Ansprüche 1 bis 6, **dadurch gekennzeichnet, daß** die Pilzbolzen (7) aus hochfestem Stahl mit Anteilen von Chrom und Nickel bestehen und daß die hinterschnittenen Einfahrtaschen an einsatzgehärteten Schließstücken (34) sitzen.

8. Einbruchsicherung für Fenster/Türen mit einem Schwellwertindikator nach einem der Ansprüche 1 bis 7, **dadurch gekennzeichnet, daß** mehrere Schließstellen (9) an den einzelnen Fensterholmen vorgesehen sind, und daß Schwellwertindikator (11) und Indikatoranschlag (12) zwischen zwei an einem Profilholm sitzenden Schließstellen (9) angeordnet sind.

9. Einbruchsicherung für Fenster/Türen mit einem Schwellwertindikator nach einem der Ansprüche 1 bis 8, **dadurch gekennzeichnet, daß** Schwellwertindikator (11) und Indikatoranschlag (12) am unteren Querholm (27) des Fenster/der Tür sitzen.

10. Einbruchsicherung für Fenster/Türen mit einem Schwellwertindikator nach einem der Ansprüche 1 bis 9, **dadurch gekennzeichnet, daß** die zur irreversiblen Verformung (22) des Schwellwertindikators (11) notwendige Kraft im Verhältnis zur Kraft auf den Flügelrahmen im Moment der Alarmauslösung (24) unmerklich gering ist (z.B. 1:10.000 oder geringer).

11. Einbruchsicherung für Fenster/Türen mit einem Schwellwertindikator nach einem der Ansprüche 1 bis 10, **dadurch gekennzeichnet, daß** der Schwellwertindikator aus sprödbruchempfindlichem Material besteht.

12. Einbruchsicherung für Fenster/Türen mit einem Schwellwertindikator nach Anspruch 11, **dadurch gekennzeichnet, daß** der Schwellwertindikator (11) aus Glas oder Keramik besteht.

13. Einbruchsicherung für Fenster/Türen mit einem Schwellwertindikator nach einem der Ansprüche 1 bis 12, **dadurch gekennzeichnet, daß** der Schwellwertindikator (11) bei geöffnetem Flügelrahmen (2) leicht zugänglich und auswechselbar ist.

14. Einbruchsicherung für Fenster/Türen mit einem Schwellwertindikator nach Anspruch 13, **dadurch gekennzeichnet, daß** der Schwellwertindikator (11) in einer rahmenseitigen Fassung (28) festgelegt ist.

15. Einbruchsicherung für Fenster/Türen mit einem Schwellwertindikator nach einem der Ansprüche 1 bis 14, **dadurch gekennzeichnet, daß** der Indikatoranschlag (12) ein Schubbolzen am Treibstangenbeschlag (32) ist und daß der Schwellwertindikator (11) am Blendrahmen (3) sitzt.

16. Einbruchsicherung für Fenster/Türen mit einem Schwellwertindikator nach Anspruch 15, **dadurch gekennzeichnet, daß** der Schwellwertindikator (11) ein separates Einsteckteil für ein am Blendrahmen (3) festgelegtes Schließteil (34) ist.

## Claims

1. Security device for windows/doors having a threshold value indicator (11) which sits on the blind frame or on the leaf frame and which, when the leaf frame (2) is closed and then subjected to the sealing contact pressure, moves relatively against an indicator stop (12) which sits on the leaf frame or on the blind frame and in so doing by means of the predetermined relative displacement between the leaf frame (2) and the blind frame (3) is irreversibly deformed and which indicator, when the deformation value is greater than a predetermined value, generates an alarm signal (24), wherein there are provided between the leaf frame (2) and blind frame (3) closure sites (9) which are prestressed in an elastic manner against the contact pressure of the seals between the leaf frame and the blind frame when the leaf frame is closed and whose closing partners (7, 8) engage the closure sites until a forced-entry force predetermined by the plastic destruction of the closure site is exceeded, **characterised in that**:
1.0. the threshold value indicator (11) and the indicator stop (12) are positioned relative to each other at a predetermined spacing when the leaf frame is closed, and that
1.1. the spacing is dimensioned such that there is no contact between the threshold value indicator (11) and indicator stop (12) under loads experienced on the leaf frame under normal usage, and that
1.2. from the closed position of the leaf frame, when the leaf frame is loaded against the elastic deformation capability of the participating closing partners, the spacing initially reduces until there is contact between the threshold indicator and the indicator stop, and
1.3. only where a load experienced under normal usage is exceeded with a further increasing loading of the leaf frame in the case of the closure sites still being closed is the threshold value indicator increasingly loaded until irreversible deformation occurs.

2. Security device for windows/doors having a threshold value indicator as claimed in Claim 1, **characterised in that** the spacing between the threshold value indicator (11) and the indicator stop (12) is dimensioned such that the irreversible deformation of the threshold value indicator (11) occurs when the closure sites (9) are still loaded in the region of the elastic deformation.

3. Security device for windows/doors having a threshold value indicator as claimed in Claim 1, **characterised in that** the alarm is triggered (24) after less than half, preferably less than a third, preferably less than 10% of the distance against the locking pressure has been travelled.

4. Security device for windows/doors having a threshold value indicator as claimed in any one of Claims 1 to 3, **characterised in that** the alarm is triggered (24) within a distance travelled against the locking pressure in which the leaf frame (2) is still moved back in an elastic manner.

5. Security device for windows/doors having a threshold value indicator as claimed in any one of Claims 1 to 4, **characterised in that** the closure sites (9) comprise such mutually rear engaging closing partners (7, 8), that the distance is travelled to the irreversible deformation (22) against a locking pressure which increases up to a maximum value, which has not yet been reached at the time of the irreversible deformation.

6. Security device for windows/doors having a threshold value indicator as claimed in any one of Claims 1 to 5, **characterised in that** the closing partners encompass mushroom-headed bolts (7) and undercut receiving pockets (8) which are anchored on one hand on the leaf frame (2) and on the other hand on the blind frame (3).

7. Security device for windows/doors having a threshold value indicator as claimed in any one of Claims 1 to 6, **characterised in that** the mushroom-headed bolts (7) consist of high-tensile steel comprising portions of chromium and nickel, and that the undercut receiving pockets sit on case-hardened closing pieces (34).

8. Security device for windows/doors having a threshold value indicator as claimed in any one of Claims 1 to 7, **characterised in that** several closure sites (9) are provided on the individual window spars, and that the threshold value indicator (11) and indicator stop (12) are disposed between two closure sites (9) which sit on a profile spar.

9. Security device for windows/doors having a threshold value indicator as claimed in any one of Claims 1 to 8, **characterised in that** the threshold value indicator (11) and indicator stop (12) sit on the lower transverse spar (27) of the window/door.

10. Security device for windows/doors having a threshold value indicator as claimed in any one of Claims 1 to 9, **characterised in that** the force necessary to cause the irreversible deformation (22) of the threshold value indicator (11) is imperceptibly small in ratio to the force on the leaf frame when the alarm is triggered (24) (for example 1:10 000 or smaller).

11. Security device for windows/doors having a threshold value indicator as claimed in any one of Claims 1 to 10, **characterised in that** the threshold value indicator consists of a material which is susceptible to brittle fracture.

12. Security device for windows/doors having a threshold value indicator as claimed in Claim 11, **characterised in that** the threshold value indicator (11) consists of glass or ceramics.

13. Security device for windows/doors having a threshold value indicator as claimed in any one of Claims 1 to 12, **characterised in that** the threshold value indicator (11) is easily accessible and replaceable when the leaf frame (2) is open.

14. Security device for windows/doors having a threshold value indicator as claimed in Claim 13, **characterised in that** the threshold value indicator (11) is fixed in a frame-side mounting (28).

15. Security device for windows/doors having a threshold value indicator as claimed in any one of Claims 1 to 14, **characterised in that** the indicator stop (12) is a push bolt on the drive rod fitting (32), and that the threshold value indicator (11) sits on the blind frame (3).

16. Security device for windows/doors having a threshold value indicator as claimed in Claim 15, **characterised in that** the threshold value indicator (11) is a separate insert part for a closing part (34) fixed on the blind frame (3).

## Revendications

1. Dispositif anti-effraction pour fenêtres/portes comportant un indicateur de valeur seuil (11) qui est placé sur le châssis dormant ou sur le châssis ouvrant, qui, lorsque le châssis ouvrant (2) est fermé et est alors soumis à la pression d'étanchéité, est déplacé par rapport à une butée d'indicateur (12) placée sur le châssis ouvrant ou sur le châssis dormant et est déformé de manière irréversible en raison du déplacement relatif prédéfini entre le châssis ouvrant (2) et le châssis dormant (3), et qui génère à partir d'une valeur de déformation prédéfinie un signal avertisseur d'effraction (24), étant précisé qu'il est prévu entre le châssis ouvrant (2) et le châssis dormant (3) dés points de fermeture (9) qui, quand le châssis ouvrant est fermé, sont soumis à une contrainte élastique contre la pression des éléments d'étanchéité entre le châssis ouvrant et le châssis dormant et dont les organes complémentaires de fermeture (7, 8) sont en contact de fermeture jusqu'à ce qu'une force d'effraction prédéfinie par la destruction plastique du point de fermeture soit dépassée, caractérisé
1.0 en ce que l'indicateur de valeur seuil (11) et la butée d'indicateur (12), quand le châssis ouvrant est fermé, sont positionnés l'un par rapport à l'autre avec un écartement prédéfini,
1.1 en ce que cet écartement est calculé pour qu'en présence des charges mobiles courantes sur le châssis ouvrant, il n'y ait pas de contact entre l'indicateur de valeur seuil (11) et la butée d'indicateur (12),
1.2 et en ce que, à partir de la position fermée du châssis ouvrant, l'écartement diminue tout d'abord lorsque le châssis ouvrant est contraint contre la déformabilité élastique des organes complémentaires de fermeture impliqués, jusqu'à ce que l'indicateur de valeur seuil touche la butée d'indicateur, et
1.3 ce n'est qu'à partir d'une contrainte qui dépasse les charges mobiles courantes que l'indicateur de valeur seuil est de plus en plus contraint, jusqu'à la déformation irréversible, avec une contrainte croissante du châssis ouvrant, alors que les points de fermeture sont toujours fermés.

2. Dispositif anti-effraction pour fenêtres/portes comportant un indicateur de valeur seuil selon la revendication 1, **caractérisé en ce que** l'écartement entre l'indicateur de valeur seuil (11) et la butée d'indicateur (12) est calculé pour que la déformation irréversible de l'indicateur de valeur seuil (11) ait eu lieu pendant que les points de fermeture (9) sont encore contraints dans la zone de la déformation élastique.

3. Dispositif anti-effraction pour fenêtres/portes comportant un indicateur de valeur seuil selon la revendication 1, **caractérisé en ce que** le déclenchement de l'alarme (24) a lieu quand la moitié, de préférence un tiers et de préférence 10 % de la distance à l'encontre de la force de fermeture n'a pas encore été parcouru.

4. Dispositif anti-effraction pour fenêtres/portes comportant un indicateur de valeur seuil selon l'une des revendications 1 à 3, **caractérisé en ce que** le déclenchement de l'alarme (24) a lieu à l'intérieur d'une distance, à l'encontre de la force de fermeture, sur laquelle le châssis ouvrant (2) revient encore à sa place élastiquement.

5. Dispositif anti-effraction pour fenêtres/portes comportant un indicateur de valeur seuil selon l'une des revendications 1 à 4, **caractérisé en ce que** les points de fermeture (9) comportent des organes complémentaires de fermeture (7, 8) qui viennent en prise mutuellement par l'arrière de telle sorte que la distance pour la déformation irréversible (22) est parcourue à l'encontre d'une forme de fermeture qui augmente jusqu'à une valeur maximale qui n'a pas encore été atteinte au moment de la déformation irréversible.

6. Dispositif anti-effraction pour fenêtres/portes comportant un indicateur de valeur seuil selon l'une des revendications 1 à 5, **caractérisé en ce que** les organes complémentaires de fermeture comprennent des tétons en forme de champignon (7) et des poches d'introduction contre-dépouillées (8) qui sont ancrés d'une part sur le châssis ouvrant (2) et d'autre part sur le châssis dormant (3).

7. Dispositif anti-effraction pour fenêtres/portes comportant un indicateur de valeur seuil selon l'une des revendications 1 à 6, **caractérisé en ce que** les tétons en forme de champignon (7) sont en acier à résistance élevée avec une proportion de chrome et de nickel, et **en ce que** les poches d'introduction contre-dépouillées sont placées sur des pièces de fermeture trempées (34).

8. Dispositif anti-effraction pour fenêtres/portes comportant un indicateur de valeur seuil selon l'une des revendications 1 à 7, **caractérisé en ce qu'**il prévu plusieurs points de fermeture (9) sur les éléments de fenêtre individuels, et **en ce que** l'indicateur de valeur seuil (11) et la butée d'indicateur (12) sont disposés entre deux points de fermeture (9) placés sur un élément profilé.

9. Dispositif anti-effraction pour fenêtres/portes comportant un indicateur de valeur seuil selon l'une des revendications 1 à 8, **caractérisé en ce que** l'indicateur de valeur seuil (11) et la butée d'indicateur (12) sont placés sur la traverse inférieure (27) de la fenêtre/porte.

10. Dispositif anti-effraction pour fenêtres/portes comportant un indicateur de valeur seuil selon l'une des revendications 1 à 9, **caractérisé en ce que** la force nécessaire à la déformation irréversible (22) de l'indicateur de valeur seuil (11) est imperceptiblement inférieure (par exemple de 1:10.000 ou moins) à la force exercée sur le châssis ouvrant au moment du déclenchement de l'alarme (24).

11. Dispositif anti-effraction pour fenêtres/portes comportant un indicateur de valeur seuil selon l'une des revendications 1 à 10, **caractérisé en ce que** l'indicateur de valeur seuil se compose d'une matière sensible à la rupture de fragilité.

12. Dispositif anti-effraction pour fenêtres/portes comportant un indicateur de valeur seuil selon la revendication 11, **caractérisé en ce que** l'indicateur de valeur seuil (11) est en verre ou en céramique.

13. Dispositif anti-effraction pour fenêtres/portes comportant un indicateur de valeur seuil selon l'une des revendications 1 à 12, **caractérisé en ce que** l'indicateur de valeur seuil (11) est facilement accessible et facilement remplaçable quand le châssis ouvrant (2) est ouvert.

14. Dispositif anti-effraction pour fenêtres/portes comportant un indicateur de valeur seuil selon la revendication 13, **caractérisé en ce que** l'indicateur de valeur seuil (11) est immobilisé dans un support (28) prévu côté châssis.

15. Dispositif anti-effraction pour fenêtres/portes comportant un indicateur de valeur seuil selon l'une des revendications 1 à 14, **caractérisé en ce que** la butée d'indicateur (12) consiste en un axe de poussée sur la ferrure de tringle de commande (32), et **en ce que** l'indicateur de valeur seuil (11) est placé sur le châssis dormant (3).

16. Dispositif anti-effraction pour fenêtres/portes comportant un indicateur de valeur seuil selon la revendication 15, **caractérisé en ce que** l'indicateur de valeur seuil (11) est un élément enfichable séparé pour une pièce de fermeture (34) fixée au châssis dormant (3).
